# EUROPÄISCHE PATENTANMELDUNG

(11) **EP 1 479 994 A1**
(43) Veröffentlichungstag der Anmeldung: **24.11.2004**
(21) Anmeldenummer: 03010863.3
(22) Anmeldetag: 15.05.2003
(51) Int. Cl.: F28F 1/12

(54) **Abdeckelemente auf Rippe**

(71) Anmelder: Balcke-Dürr GmbH, 46049 Oberhausen (DE)
(72) Erfinder: Podhorsky, Miroslav, 40882 Ratingen (DE); Holten, Wolfgang, 40629 Düsseldorf (DE); Schrey, Hans-Georg, 40878 Ratingen (DE); Schug, Wolfgang, 40878 Ratingen (DE)
(74) Vertreter: Lang, Friedrich, Dipl.-Ing.

(57) **Zusammenfassung**

Ausgehend vom vorbeschriebenen Stand der Technik liegt der Erfindung die Aufgabe zugrunde, einen Wärmetauscher der gattungsgemäßen Art dahingehend weiterzubilden, daß dieser mit geringem wirtschaftlichen Aufwand und auf einfache Weise herstellbar ist, einen verbesserten mechanischen Verbund bietet und zugleich Materialeinsparungen ermöglicht. Vorrichtungsseitig wird mit der Erfindung zur technischen Lösung der Aufgabe vorgeschlagen, daß die der Rohroberfläche abgewandten freien Kanten der Rippen wenigstens bereichsweise mit einer Abdeckung versehen sind.

## Beschreibung

Die vorliegende Erfindung betrifft einen Wärmetauscher, bestehend aus einem Rohr, dessen äußere Oberfläche zumindest teilweise mit Kühlrippen versehen ist. Darüber hinaus betrifft die Erfindung ein Verfahren zur Herstellung eines Wärmetauschers bestehend aus einem Rohr, dessen Oberfläche zumindest teilweise mit Kühlrippen besetzt ist, deren vom Rohr wegweisenden freien Kanten mit wenigstens einer Abdeckung versehen sind.

Wärmetauscher der beschriebenen Art sind bekannt und umfangreich im Einsatz. Insbesondere werden entsprechende Wärmetauscher beispielsweise in Kraftwerken eingesetzt. Besonders werden solche Wärmetauscher als luftgekühlte Kondensatoren in Kraftwerken, oder als Industriekühler in der Chemie und der Lebensmittelindustrie eingesetzt. Sie führen in verschiedenen Prozessen die benötigte Energie ab oder zu. Hier werden abgeflachte Stahlrohre, deren äußere Oberfläche mit Aluminium beschichtet ist für das zu kühlende Medium verwendet. Auf den äußeren Oberflächen der mit Alu beschichteten Stahlrohre sind Kühlrippen angeordnet, die ihrerseits mit einem Kühlmedium überströmt werden, beispielsweise Kühlluft, Kühlgas oder dergleichen. Es ist bekannt, diese Rippen dadurch zu bilden, daß entsprechende Bleche durch mehrfache im wesentlichen rechtwinklige Abfaltungen ziehharmonikaartig gefaltet werden. Die gebildeten Rippenbleche werden dann auf der Oberfläche des Rohres angeordnet und mit dieser fest verbunden.

Infolge des Über- oder Unterdrucks im Rohr und wegen der thermischen Spannungen neigen die abgeflachten Rohre dazu, sich aufzuwölben und damit den mechanischen Verbund zwischen Rippen und Rohroberfläche zu beeinträchtigen. Aus diesem Grunde müssen die Rippen aus entsprechend starken Blechen gebildet sein.

Alternativ zu den beschriebenen Materialien sind auch entsprechende Wärmetauscher aus Stahl mit Stahlrippen sowie aus Kupfer und anderen gut wärmeleitenden Metallen, Keramiken und Kunststoffen bekannt.

Es ist auch bekannt, ganze Wärmetauscherpakete aufzubauen, wobei mehrere wie beschriebene abgeflachte Rohre mit dazwischen liegenden Rippen zu einem Gesamtpaket verbunden werden. Die Rippenlagen können auch durch Zwischenbleche unterbrochen sein, die jedoch mit den jeweils angrenzenden Rippenlagen fest verbunden sind. Solche Wärmetauscherpakete verhalten sich monolitisch und es kommt sehr häufig zu Beeinträchtigungen der Verbindungen aufgrund von thermisch bedingten Ausdehnungen, Verzug und dergleichen.

Bei den vorbekannten Wärmetauschern sind die Herstellungsverfahren sehr aufwendig, da die die Rippen bildenden abgekanteten Bleche auf den Rohroberflächen sehr genau zur Herstellung einer guten Befestigung gehalten werden müssen, andererseits aber die freien Kanten der Rippen, die vom Rohr abstehen, sehr empfindlich sind.

Ausgehend vom vorbeschriebenen Stand der Technik liegt der Erfindung die **Aufgabe** zugrunde, einen Wärmetauscher der gattungsgemäßen Art dahingehend weiterzubilden, daß dieser mit geringem wirtschaftlichen Aufwand und auf einfache Weise herstellbar ist, einen verbesserten mechanischen Verbund bietet und zugleich Materialeinsparungen ermöglicht.

Darüber hinaus soll ein vereinfachtes Verfahren zur Herstellung erfindungsgemäßer Wärmetauscher bereitgestellt werden. Die erfindungsgemäßen Wärmetauscher verbessern darüber hinaus trotz aller wirtschaftlichen Vorteile den Wirkungsgrad.

Vorrichtungsseitig wird mit der Erfindung zur technischen **Lösung** der Aufgabe vorgeschlagen, daß die der Rohroberfläche abgewandten freien Kanten der Rippen wenigstens bereichsweise mit einer Abdeckung versehen sind.

Erfindungsgemäß werden die freien, vom Rohr wegweisenden Kanten der Rippen mit einer Abdeckung versehen. Diese wird fest mit den Rippenkanten verbunden, wodurch die mechanische Stabilität des gesamten Rohrrippenverbundes derart erhöht wird, daß die Rippen aus entscheidend dünneren Blechen als beim Stand der Technik hergestellt werden können. Bei der beschriebenen Verwendung von Aluminiumrippen können trotz der Verwendung der Abdeckungen aus Aluminium Einsparungen bis in die Bereiche von 40% Aluminium bei gleicher Bauform und verbessertem Wirkungsgrad des Wärmetauschers erzielt werden. Bei Verwendung von Stahl oder anderen Metallen können ähnliche Einsparungen erzielt werden.

Gemäß der Erfindung werden für die Abdeckungen Bleche verwendet. Die Bleche können streifenförmig Teile der Rippen abdecken, die gesamte Rippenkantenoberfläche abdecken oder als Stückbleche jeweils gewünschte Einzelbereiche abdecken. Das Material der Abdeckbleche wird derart gewählt, daß sich dieses mit den Rippen in Abhängigkeit von deren Materialausbildung auf einfache Weise dauerhaft verbinden lassen.

Gemäß der Erfindung können Verbindungen durch Löten, Schweißen oder Kleben hergestellt werden. Zusätzlich und/oder alternativ können Verbindungen auch mechanisch durchgeführt werden.

In vorteilhafter Weise können die Abdeckungen ihrerseits Ausnehmungen aufweisen, beispielsweise gelocht sein oder sonstige bedarfsgerechte Ausnehmungen aufweisen.

Abgesehen von den erheblichen Materialeinsparmöglichkeiten weisen die erfindungsgemäßen Wärmetauscher eine erheblich vergrößerte Wärmeübertragungsfläche auf und damit eine verbesserte Leistung. Darüber hinaus ergibt sich bei Verwendung von Kühlluft eine Zwangsluftführung und es wird sogenannte Falschluft vermieden.

Die erfindungsgemäßen Wärmetauscher lassen sich darüber hinaus auf einfache Weise zur Paketbildung verwenden. Dabei können die jeweils die äußeren Oberflächen bildenden Abdeckungen, die bei Paketbildungen aufeinandergelegt werden, elastisch verbunden werden, beispielsweise durch verknipsen, so daß das Gesamtpaket nicht monolitisch auf thermische Spannungen reagiert sondern diese aufnehmen kann. Dadurch wird die mechanische Dauerstandfestigkeit erheblich erhöht.

Verfahrensseitig wird zur technischen **Lösung** der Aufgabe mit der Erfindung vorgeschlagen ein Verfahren zur Herstellung eines Wärmetauschers bestehend aus einem Rohr, dessen Oberfläche zumindest teilweise mit Kühlrippen besetzt ist, deren vom Rohr wegweisenden freien Kanten mit wenigstens einer Abdeckung versehen sind, dadurch gekennzeichnet, daß auf die äußere Oberfläche eines abgeflachten Rohres Rippen in Form eines mehrfach rechtwinklig abgewinkelten Bleches aufgelegt, mit einer Abdeckung in den vom Rohr wegweisenden freien Kanten versehen und das gebildete Paket durch auf die Abdeckung ausgeübten Druck gehalten wird, um anschließend die Rippen sowohl mit der Rohroberfläche als auch mit der Abdeckung durch geeignete Verbindungsverfahren zu verbinden.

Insbesondere bei der Verwendung von mit Löchern oder Ausnehmungen versehenen Abdeckungen ergeben sich Möglichkeiten der vereinfachten Verbindung der Rippen mit der Rohroberfläche. Auch reifenförmige oder flächenförmige Teilabdeckungen können dieses Ergebnis hervorbringen. So kann beispielsweise durch die Löcher hindurch durchgeschweißt werden, um beispielsweise die Rippen an den Rohroberflächen durch Schweißen, Punktschweißen und dergleichen zu befestigen. Die Abdeckungen ihrerseits können ebenfalls durch Punktschweißen, Löten oder mechanische Verbindungen erzeugende Stanzungen und dergleichen mit den Rippen verbunden werden.

Der erfindungsgemäße Wärmetauscher und das erfindungsgemäße Verfahren ermöglichen verbesserte mechanische Festigkeiten gattungsgemäßer Wärmetauscher bei gleichzeitiger Materialeinsparung und vereinfachter Verfahrensführung. Durch die Verwendung der Abdeckungen ist es verfahrensseitig möglich, ein zu verbindendes Gesamtpaket durch äußeres Verspannen zu bilden und zu halten, wobei dann die Rippen auf einfache Weise auf den Rohroberflächen und die Abdeckungen auf den Rippenkanten fixiert und die Elemente dauerhaft miteinander verbunden werden können.

Der Rippenwirkungsgrad der erfindungsgemäßen Wärmetauscher liegt in üblicher Weise in Bereichen von 75% bis 82% bei Materialeinsparungen zwischen 15% und 37%. So genügt es bereits Rippen aus Blechen zwischen 0,15 bis 0,3 mm Material zu verwenden und dennoch erhöhte mechanische Stabilität des Wärmetauschers hervorzubringen.

Weitere Vorteile und Merkmale der Erfindung ergeben sich auch der folgenden Beschreibung anhand der Figuren. Dabei zeigt:
- Fig. 1: eine schematische perspektivische Ansicht eines Ausführungsbeispiels der Erfindung.

Gemäß Fig. 1 besteht ein Wärmetauscher 1 aus einem durchströmbaren Rohr 2, auf welchem an den äußeren Oberflächen im gezeigten Ausführungsbeispiel quer zur Durchströmungsrichtung verlaufende Kühlrippen 3, 4 angeordnet sind. Das Wärmetauscherrohr 2 ist ein abgeflachtes Rohr, welches an zwei Oberflächen eben ausgebildet ist. Derartige Rohre werden beispielsweise aus aluminiumbeschichteten Stahlblechen oder auch aus Stahlblechen unter Verbindung der aneinander geführten Kanten ausgebildet. Zur Ausbildung der Kühlrippen 3, 4 werden entsprechende Bleche mehrfach im wesentlichen rechtwinklig abgefaltet bzw. rundgefaltet und zumindest an den Kanten, an denen mechanische Verbindungen mit der Rohroberfläche erfolgen müssen, abgeflacht.

Abdeckbleche 5, 6 werden auf die jeweils freien, vom Rohr wegweisenden Kanten der Rippen aufgelegt und mit diesen fest verbunden. Anstelle vollflächiger Abdeckbleche 5, 6 können auch Abdeckstreifen 7, 8 oder beliebige Flächen abdeckende Bleche verwendet werden.

Die Rippen können aus Aluminiumblechen zwischen 0,1 bis 0,5 mm gebildet sein, ebenso die Abdeckbleche oder Streifen.

Die Verbindung zwischen Rippen und Rohr ist je nach Materialwahl durch Löten, Schweißen, Punktschweißen, Kleben oder mechanisch gebildet, beispielsweise durch Schwalbenschwanzprägung, Clinchen oder dergleichen. In gleicher Weise erfolgt die Verbindung zwischen den Abdeckblechen und den freien Rippenkanten.

Das beschriebene Ausführungsbeispiel dient nur der Erläuterung und ist nicht beschränkend.

### Bezugszeichenliste

- 1: Wärmetauscher
- 2: Rohr
- 3: Rippe
- 4: Rippe
- 5: Blech
- 6: Blech
- 7: Streifen
- 8: Streifen

## Patentansprüche

1. Wärmetauscher, bestehend aus einem Rohr, dessen äußere Oberfläche zumindest teilweise mit Kühlrippen versehen ist,
**dadurch gekennzeichnet,**
**daß** die der Rohroberfläche abgewandten freien Kanten der Rippen wenigstens bereichsweise mit einer Abdeckung versehen sind.

2. Wärmetauscher nach Anspruch 1, **dadurch gekennzeichnet, daß** das Rohr abgeflacht ist und wenigstens eine ebene Oberfläche aufweist.

3. Wärmetauscher nach Anspruch 2, **dadurch gekennzeichnet, daß** die ebene Oberfläche mit Rippen besetzt ist.

4. Wärmetauscher nach einem der vorhergehenden Ansprüche, **dadurch gekennzeichnet, daß** für die Abdeckung Bleche auf die Kanten der Rippen aufgebracht sind.

5. Wärmetauscher nach einem der vorhergehenden Ansprüche, **dadurch gekennzeichnet, daß** das für die Abdeckung verwendete Material unter dem Gesichtspunkt einfacher Verbindbarkeit mit den Rippenkanten gewählt ist.

6. Wärmetauscher nach einem der vorhergehenden Ansprüche, **dadurch gekennzeichnet, daß** zwischen Abdeckung und Rippenkanten eine Verbindung in Form von Löten, Schweißen oder Kleben gewählt ist.

7. Wärmetauscher nach einem der vorhergehenden Ansprüche, **dadurch gekennzeichnet, daß** zwischen Abdeckung und Rippen eine mechanische Verbindung ausgebildet ist.

8. Wärmetauscher nach einem der vorhergehenden Ansprüche, **dadurch gekennzeichnet, daß** die Abdeckung Ausnehmungen aufweist.

9. Wärmetauscher nach einem der vorhergehenden Ansprüche, **dadurch gekennzeichnet, daß** die Rippen und die Abdeckung aus Aluminium gebildet sind.

10. Verfahren zur Herstellung eines Wärmetauschers bestehend aus einem Rohr, dessen Oberfläche zumindest teilweise mit Kühlrippen besetzt ist, deren vom Rohr wegweisenden freien Kanten mit wenigstens einer Abdeckung versehen sind, **dadurch gekennzeichnet, daß** auf die äußere Oberfläche eines abgeflachten Rohres Rippen in Form eines mehrfach rechtwinklig abgewinkelten Bleches aufgelegt, mit einer Abdeckung in den vom Rohr wegweisenden freien Kanten versehen und das gebildete Paket durch auf die Abdeckung ausgeübten Druck gehalten wird, um anschließend die Rippen sowohl mit der Rohroberfläche als auch mit der Abdeckung durch geeignete Verbindungsverfahren zu verbinden.

11. Kraftwerk mit einer Dampfturbine, Generator und einem luftgekühlten Kondensator, der einen nach Anspruch 1 hergestellten Wärmetauscher aufweist.
